# EUROPÄISCHE PATENTANMELDUNG

(11) **EP 1 067 504 A1**
(43) Veröffentlichungstag der Anmeldung: **10.01.2001**
(21) Anmeldenummer: 00108923.4
(22) Anmeldetag: 27.04.2000
(51) Int. Cl.: G09F 19/22

(54) **Werbeplakat**

(30) Priorität: 08.07.1999 DE 29911890 U
(71) Anmelder: Dudek, Holger, 68165 Mannheim (DE)
(72) Erfinder: Dudek, Holger, 68165 Mannheim (DE)
(74) Vertreter: Fischer, Wolf-Dieter, Dipl.-Ing.

(57) **Zusammenfassung**

Das Werbeplakat ist für Bodenflächen im Aussenbereich vorgesehen. Es besteht im wesentlichen aus einer Weichaluminium-Trägerfolie als Trägerschicht 1, die mit einer rutschhemmenden und/oder reflektierenden Beschichtung 2 versehen ist und bei der die Oberfläche 4 mit einem Aufdruck 3 oder einer Einprägung versehen ist.

## Beschreibung

Die Erfindung betrifft ein Werbeplakat auf Bodenflächen im Außenbereich.

Zum Aufbringen von Fahrbahnmarkierungen, beispielsweise in einem Baustellenbereich oder auf Parkplätzen in Außenbereichen sind Bänder bekannt, die eine Trägerschicht aufweisen, auf denen ein Antirutschbelag, gegebenenfalls verschiedenfarbig, aufgebracht ist. Zum Befestigen ist gegebenenfalls auf der Trägerschicht eine Klebefolie vorgesehen. Als Trägerschicht verwendet man beispielsweise eine Weichaluminium-Trägerfolie. Es kann auch eine Folie auf Polymer/Kautschuk-Basis vorgesehen sein. Für solche Bahnen sind auch Elastomer-Selbstklebebitumen geeignet. Als rutschhemmende und/oder reflektierende Beschichtung können beispielsweise eine rutschhemmende Mineralkörnung, Keramikpartikel und dergleichen, eingebettet in ein zähes, dauerhaftes Polymer, verwendet werden. Der wesentliche Nachteil dieser bekannten Selbstklebebahnen besteht insbesondere darin, daß nur eine begrenzte Verwendbarkeit vorliegt.

Der Erfindung liegt die Aufgabe zugrunde, ein Werbeplakat vorzusehen, das auf Bodenflächen im Außenbereich angebracht werden kann.

Diese Aufgabe wird nach der Erfindung dadurch gelöst, daß eine Weichaluminium-Trägerfolie als Trägerschicht vorgesehen ist, die mit einer rutschhemmenden und/oder reflektierenden Beschichtung versehen ist und bei der die Oberfläche mit einem Aufdruck oder einer Einprägung versehen ist.

Vorteilhaft ist als Trägerschicht eine Polymer/Kautschuk-Schicht vorgesehen.

Weiterhin ist es vorteilhaft, daß als Trägerschicht ein Elastomer-Selbstklebebitumen vorgesehen ist.

Es ist vorteilhaft, dass als Materialien für die Trägerschicht Gummi, PVC, Kautschuk, Vinyl, Polyurethan oder Polyester vorgesehen sind.

Es wird weiterhin vorgeschlagen, daß die Beschichtung aus Sand, Mineralkorn, Glasperlen, Granulat oder dergleichen besteht.

Die Erfindung wird in der nachfolgenden Beschreibung anhand eines in der Zeichnung dargestellten Ausführungsbeispiels näher erläutert.

Es zeigen,
- Fig. 1: einen Teilschnitt mit dem Materialaufbau eines derartigen Werbeplakats nach der Erfindung und
- Fig. 2: eine Draufsicht für die Anordnung solcher Werbeplakate auf Bodenflächen.

Die Figur 1 zeigt den allgemeinen Aufbau eines solchen Plakates mit einer Trägerschicht 1, die als Weichaluminum-Trägerfolie ausgebildet sein kann. Entsprechend kann auch eine Schicht 1 auf Polymer/Kautschuk-Basis vorgesehen sein. Auch ein Elastomer-Selbstklebebitumen eignet sich für eine solche Trägerschicht 1. Weitere Materialien für die Trägerschicht 1 sind Gummi, PVC, Kautschuk, Vinyl, Polyurethan, Polyester oder dergleichen. Auf diese Trägerschicht 1 ist eine rutschhemmende Beschichtung 2 aufgebracht, die aus Sand, Mineralkorn, Glasperlen, Granulat oder dergleichen bestehen kann. Gegebenenfalls können auch reflektierende Bestandteile aufgebracht werden.

Auf dieser äußeren Oberfläche 4 der Beschichtung 2 ist ein Aufdruck 3 vorgesehen, wobei für die Ausbildung eines solchen Aufdruckes beliebige Darstellungen, Bilder, Buchstaben oder dergleichen aufgebracht sein können. Diese Darstellungen können auch als Einprägungen in einer zusätzlich aufzubringenden Schicht angeordnet sein.

Die Figur 2 zeigt die besondere Anordnung solcher Plakate im Rahmen einer Parkplatzmarkierung, wobei einzelne Markierungsstreifen 6 auf einer Bodenfläche 7 angeordnet sind. Zwischen solchen Markierungsstreifen 6 sind dann Plakate 8, mit Aufdrucken oder Einprägungen 3 versehen, angeordnet. Zum Befestigen der Plakate 8 kann auf der Rückseite der Trägerschicht 1 eine Selbstklebefolie 5 aufgebracht sein.

## Patentansprüche

1. Werbeplakat auf Bodenflächen im Außenbereich, gekennzeichnet durch eine Weichaluminium-Trägerfolie als Trägerschicht (1), die mit einer rutschhemmenden und/oder reflektierenden Beschichtung (2) versehen ist und bei der die Oberfläche (4) mit einem Aufdruck (3) oder einer Einprägung versehen ist.

2. Werbeplakat nach Anspruch 1, dadurch gekennzeichnet, daß als Trägerschicht (1) eine Polymer/Kautschuk-Schicht vorgesehen ist.

3. Werbeplakat nach Anspruch 1 oder 2, dadurch gekennzeichnet, daß als Trägerschicht (1) ein Elastomer-Selbstklebebitumen vorgesehen ist.

4. Werbeplakat nach Anspruch 1 bis 3, dadurch gekennzeichnet, dass als Materialien für die Trägerschicht (1) Gummi, PVC, Kautschuk, Vinyl, Polyurethan oder Polyester vorgesehen sind.

5. Werbeplakat nach den Ansprüchen 1 bis 4, dadurch gekennzeichnet, daß die Beschichtung (2) aus Sand, Mineralkorn, Glasperlen, Granulat oder dergleichen besteht.
